# EUROPÄISCHE PATENTSCHRIFT

(11) **EP 4 242 434 B1**
(45) Veröffentlichungstag und Bekanntmachung des Hinweises auf die Patenterteilung: **10.12.2025**
(21) Anmeldenummer: 23155242.3
(22) Anmeldetag: 07.02.2023
(51) Int. Cl.: F01N 3/027, F01N 3/20, H05B 3/08, F01N 13/18

(54) **ABGASBEHANDLUNGSANORDNUNG**
EXHAUST GAS TREATMENT ASSEMBLY
AGENCEMENT DE TRAITEMENT DE GAZ D'ÉCHAPPEMENT

(30) Priorität: 10.03.2022 DE 102022105603
(43) Veröffentlichungstag der Anmeldung: 13.09.2023
(73) Patentinhaber: Purem GmbH, 66539 Neunkirchen (DE)
(72) Erfinder: Jambrosic, Kresimir, Reichenbach (DE); Popescu, Anton-Bogdan, Laichingen (DE); Guérin, Véronique, Stuttgart (DE)
(74) Vertreter: Ruttensperger Lachnit Trossin Gomoll

(56) Entgegenhaltungen:
- EP-A1- 3 905 845
- EP-A1- 4 174 295
- DE-A1- 102014 000 966

## Beschreibung

Die vorliegende Erfindung betrifft eine Abgasbehandlungsanordnung für eine Abgasanlage einer Brennkraftmaschine.

Zur Verringerung des Schadstoffausstoßes von Brennkraftmaschinen werden in Abgasanlagen Abgasbehandlungseinheiten, wie zum Beispiel Katalysatoren oder Partikelfilter, eingesetzt. Um diese insbesondere bei vergleichsweise niedrigen Umgebungstemperaturen schnell auf Betriebstemperatur zu bringen, ist es bekannt, im Abgasstrom stromaufwärts einer derartigen Abgasbehandlungseinheit wenigstens eine Heizeinheit vorzusehen, welche bei elektrischer Erregung Wärme auf das diese umströmende Gas, insbesondere das von einer Brennkraftmaschine ausgestoßene Abgas, überträgt. Diese Wärme kann auf die stromabwärts folgende Abgasbehandlungseinheit übertragen werden und diese schnell auf eine zur Durchführung einer katalytischen Reaktion erforderliche Betriebstemperatur bringen.

Eine Abgasbehandlungseinheit gemäß dem Oberbegriff des Anspruchs 1 ist aus der EP 3 905 845 A1 bekannt.

Es ist die Aufgabe der vorliegenden Erfindung eine Abgasbehandlungsanordnung vorzusehen, bei welcher eine definierte Positionierung der zum Anschluss einer Heizeinheit an eine Spannungsquelle vorgesehenen Anschlussleitungen zuverlässig erreicht und beibehalten werden kann.

Erfindungsgemäß wird diese Aufgabe gelöst durch eine Abgasbehandlungsanordnung für eine Abgasanlage einer Brennkraftmaschine, umfassend wenigstens eine elektrisch erregbare Heizeinheit mit einem in einem Abgasführungsgehäuse von Abgas umströmbar angeordneten Heizbereich und zwei das Abgasführungsgehäuse durchsetzende Anschlussbereiche zum Anschluss an außerhalb des Abgasführungsgehäuses verlaufende elektrische Anschlussleitungen, ferner umfassend ein bezüglich des Abgasführungsgehäuses festgelegtes Anschlussleitungs-Montagehilfselement mit einem Montagehilfselementenkörper.

Das Anschlussleitungs-Montagehilfselement weist in dem Montagehilfselementenkörper in Zuordnung zu jeder mit einem der Anschlussbereiche zu verbindenden Anschlussleitung eine Anschlussleitungs-Positionieraussparung zur Aufnahme jeweils einer der mit einem der Anschlussbereiche zu verbindenden Anschlussleitungen auf. Das Anschlussleitungs-Montagehilfselement ist mit elektrisch isolierendem Material, vorzugsweise Kunststoffmaterial, aufgebaut.

Durch den Einsatz des Anschlussleitungs-Montagehilfselements ist gewährleistet, dass dann, wenn beispielsweise nach Integration einer eine erfindungsgemäße Abgasbehandlungsanordnung enthaltenden Abgasanlage in ein Fahrzeug eine Heizeinheit mit einer Spannungsquelle bzw. einem eine Betriebsspannung an diese anlegenden Steuergerät elektrisch leitend verbunden wird, die hierfür eingesetzten Anschlusskabel insbesondere in demjenigen Bereich, in welchem diese an die Anschlussbereiche der Heizeinheit anschließen, also in den Anschlussendbereichen derselben, in definierter, durch den Vorgang des Anschließens nicht beeinträchtigter Positionierung gehalten werden und nach Durchführung dieses Montagevorgangs auch zuverlässig in dieser Positionierung verbleiben.

Eine ein gegenseitiges Stören der Anschlussleitungen vermeidende Positionierung kann dadurch erreicht werden, dass die Anschlussleitungs-Positionieraussparungen mit zueinander im Wesentlichen parallelen Positionieraussparungs-Längsachsen angeordnet sind.

Um eine Anschlussleitung in einfacher Art und Weise in die dieser zugeordnete Positionieraussparung einbringen zu können, kann jede Anschlussleitungs-Positionieraussparung eine in Richtung von einer Außenseite des Abgasführungsgehäuses weg offene, nutartige Einsenkung umfassen.

Eine gegen äußere Einflüsse schützende und insbesondere auch eine elektrische Isolierung im Bereich der Anschlussendbereiche der Anschlussleitungen gewährleistende Ausgestaltung kann vorsehen, dass jede Anschlussleitungs-Positionieraussparung zur im Wesentlichen vollständigen Aufnahme eines mit einem der Anschlussbereiche elektrisch leitend zu verbindenden Anschlussendbereichs einer Anschlussleitung ausgebildet ist.

Hierzu kann beispielsweise vorgesehen sein, dass jede Anschlussleitungs-Positionieraussparung einen Leitungs-Aufnahmeabschnitt zur Aufnahme eines Leitungsbereichs des Anschlussendbereichs der Anschlussleitung und einen an den Leitungs-Aufnahmeabschnitt anschließenden Anschlusselementen-Aufnahmeabschnitt zur Aufnahme eines an den Leitungsbereich anschließenden und mit einem der Anschlussbereiche elektrisch leitend zu verbindenden Anschlusselements des Anschlussendbereichs der Anschlussleitung umfasst.

Da im Allgemeinen eine Anschlussleitung dort, wo sie mit einem Anschlussbereich einer Heizeinheit zu verbinden ist, eine größere Abmessung aufweist, als in ihrem zu einer Spannungsquelle oder einem Steuergerät führenden Leitungsbereich, wird vorgeschlagen, dass der Anschlusselementen-Aufnahmeabschnitt quer zu der Positionieraussparungs-Längsachse eine größere Abmessung aufweist als der Leitungs-Aufnahmeabschnitt.

Eine verstärkt gegen äußere Einflüsse schützende Ausgestaltung kann erreicht werden, wenn das Anschlussleitungs-Montagehilfselement einen Montagehilfselementendeckel umfasst, wobei bei an dem Montagehilfselementenkörper angebrachtem Montagehilfselementendeckel jede Anschlussleitungs-Positionieraussparung im Wesentlichen vollständig abgeschlossen ist oder/und ein in einer jeweiligen Anschlussleitungs-Positionieraussparung positionierter Anschlussendbereich einer Anschlussleitung von dem Anschlussleitungs-Montagehilfselement im Wesentlichen vollständig umschlossen ist.

Zur festen Anbringung des Anschlussleitungs-Montagehilfselements im Bereich der Abgasbehandlungsanordnung kann an dem Montagehilfselementenkörper ein Befestigungsbereich vorgesehen sein.

Bei einer einfach zu realisierenden, gleichwohl sehr stabilen Ausgestaltung kann der Befestigungsbereich eine Mehrzahl von durch Befestigungsorgane an dem Abgasführungsgehäuse oder/und einer das Abgasführungsgehäuse wenigstens bereichsweise umgebenden Umkleidung festgelegten Befestigungsabschnitten umfassen.

Bei einer alternativen und insbesondere hinsichtlich der erreichbaren elektrischen Isolierung von Anschlussendbereichen vorteilhaften Ausgestaltung einer Abgasbehandlungsanordnung kann der Befestigungsbereich bei jeder Anschlussleitungs-Positionieraussparung eine zu dem Anschlusselementen-Aufnahmeabschnitt offene und von einem Anschlussstift von einem der Anschlussbereiche durchsetzte Anschlussstift-Durchtrittsöffnung umfassen.

Dabei kann das Anschlussleitungs-Montagehilfselement vollständig aus derartigem elektrisch isolierenden Material, beispielsweise als ein Materialblock, also im Wesentlichen monolithisch, ausgebildet sein, oder kann zumindest in den Bereichen, in welchen eine elektrisch isolierende Wirkung erforderlich ist, mit derartigem Material beschichtet sein.

Bei der erfindungsgemäßen Abgasbehandlungsanordnung kann in einer Abgasströmungsrichtung stromabwärts der wenigstens einen Heizeinheit wenigstens eine Abgasbehandlungseinheit, vorzugsweise Katalysator oder/und Partikelfilter, angeordnet sein.

Ein Anschlussleitungs-Montagehilfselement für eine erfindungsgemäß aufgebaute Abgasbehandlungsanordnung zeichnet sich dadurch aus, dass in dem Montagehilfselementenkörper zwei Anschlussleitungs-Positionieraussparungen mit zueinander im Wesentlichen parallelen Positionieraussparungs-Längsachsen als im Wesentlichen quer zu den Positionieraussparungs-Längsachsen offene, nutartige Einsenkungen ausgebildet sind.

Dieses Anschlussleitungs-Montagehilfselement kann sich ferner dadurch auszeichnen, dass:
- die wenigstens eine Anschlussleitungs-Positionieraussparung zur im Wesentlichen vollständigen Aufnahme eines mit einem Anschlussbereich einer Abgasbehandlungsanordnung elektrisch leitend zu verbindenden Anschlussendbereichs einer Anschlussleitung ausgebildet ist, oder/und
- an dem Montagehilfselementenkörper ein Befestigungsbereich zur festen Anbringung des Anschlussleitungs-Montagehilfselements vorgesehen ist, oder/und
- an dem Montagehilfselementenkörper ein die wenigstens eine Anschlussleitungs-Positionieraussparung im Wesentlichen vollständig abschließender Montagehilfselementendeckel vorgesehen ist.

Die Erfindung betrifft ferner eine Abgasanlage für eine Brennkraftmaschine, umfassend wenigstens eine erfindungsgemäß aufgebaute Abgasbehandlungsanordnung, wobei an jeden Anschlussbereich eine in einer der Anschlussleitungs-Positionieraussparungen des Anschlussleitungs-Montagehilfselements aufgenommene Anschlussleitung angeschlossen ist.

Die vorliegende Erfindung wird nachfolgend mit Bezug auf die beiliegenden Figuren detailliert beschrieben. Es zeigt:
- Fig. 1: in prinzipartiger Längsschnittansicht eine Abgasbehandlungsanordnung einer Abgasanlage einer Brennkraftmaschine;
- Fig. 2: eine Detailansicht einer Abgasbehandlungsanordnung mit einem Anschlussleitungs-Montagehilfselement;
- Fig. 3: eine Ansicht der in Fig. 2 dargestellten Abgasbehandlungsanordnung in Blickrichtung III in Fig. 2;
- Fig. 4: eine Ansicht der in Fig. 3 dargestellten Abgasbehandlungsanordnung in Blickrichtung IV in Fig. 3;
- Fig. 5: eine der Fig. 2 entsprechende Ansicht einer alternativen Ausgestaltungsart einer Abgasbehandlungsanordnung;
- Fig. 6: eine Ansicht der Abgasbehandlungsanordnung der Fig. 5 in Blickrichtung VI in Fig. 5;
- Fig. 7: eine Ansicht der Abgasbehandlungsanordnung der Fig. 6 in Blickrichtung VII in Fig. 6;
- Fig. 8: eine weitere der Fig. 2 entsprechende Ansicht einer alternativen Ausgestaltungsart einer Abgasbehandlungsanordnung;
- Fig. 9: die Abgasbehandlungsanordnung der Fig. 8 mit von einem Montagehilfselementenkörper entfernten Montagehilfselementendeckel.

In Fig. 1 ist in prinzipartiger Darstellung ein Abschnitt einer allgemein mit 10 bezeichneten Abgasanlage einer Brennkraftmaschine dargestellt. Der dargestellte Abschnitt zeigt eine Abgasbehandlungsanordnung 12, bei welcher in einem beispielsweise rohrartig ausgebildeten Abgasführungsgehäuse 14 eine Abgasheizeinheit 16 in einer Abgasströmungsrichtung A stromaufwärts einer Abgasbehandlungseinheit 18 angeordnet ist. Die Abgasbehandlungseinheit 18 kann beispielsweise einen Katalysator, insbesondere Oxidationskatalysator oder SCR-Katalysator, einen Partikelfilter oder dergleichen umfassen.

Die Abgasbehandlungseinheit 16 umfasst einen in dem Abgasführungsgehäuse 14 von dem von einer Brennkraftmaschine ausgestoßenen Abgas umströmbaren Heizbereich 20, welcher beispielsweise mit einem Mantelheizleiter oder dergleichen ausgebildet sein kann. Zur Versorgung mit elektrischer Energie weist die Heizeinheit 16 ferner zum Anschluss an jeden Pol einer Spannungsquelle einen jeweiligen, das Abgasführungsgehäuse 14 durchsetzenden Anschlussbereich 22, 24 auf. In jedem der beiden auch in Fig. 2 erkennbaren Anschlussbereiche 22, 24 durchsetzt ein elektrisch leitender Anschlussstift 26, 28 elektrisch isoliert einen jeweiligen Ansatz 30, 32 am Abgasführungsgehäuse 14.

In dem in den Figuren dargestellten Ausgestaltungsbeispiel einer Abgasbehandlungsanordnung 12 ist das rohrartig ausgebildete und ggf. aus mehreren Teilen zusammengesetzte Abgasführungsgehäuse 14 an seiner Außenseite von einer dieses wenigstens bereichsweise umgebenden und somit auch thermisch isolierenden Umkleidung 34 umgeben. Im Bereich der Anschlussbereiche 22, 24 ist in der beispielsweise aus mehreren Teilen aufgebauten Umkleidung 34 eine Aussparung 35 gebildet, durch welche die Anschlussbereiche 22, 24 sich hindurch erstrecken und somit elektrisch leitend mit den zu einer Spannungsquelle, einem Steuergerät oder dergleichen führenden Anschlussleitungen 36, 38 verbunden werden können.

Jede der in den Fig. 2 bis 4 im Zusammenhang mit einer ersten Ausgestaltungsform der Abgasbehandlungsanordnung 12 dargestellten Anschlussleitungen 36, 38 weist in einem jeweiligen Anschlussendbereich 40, 42 ein beispielsweise als Blechumformteil bereitgestelltes, ösenartig ausgebildetes Anschlusselement 44, 46 auf. Jedes dieser Anschlusselemente 44, 46 weist eine Öffnung auf, durch welche ein jeweiliger Anschlussstift 26, 28 der Anschlussbereiche 22, 24 hindurchgeführt werden kann. Durch Aufschrauben eines in den Figuren nicht dargestellten Mutterelements oder dergleichen können die Anschlusselemente 44, 46 an dem jeweils zugeordneten Anschlussstiften 26, 28 elektrisch leitend festgelegt werden, wobei diese beispielsweise gegen eine an den Anschlussstiften 26, 28 gebildete, beispielsweise stufenartige oder konische radiale Erweiterung gepresst werden oder beispielsweise gegen die Ansätze 32, 32 gepresst werden, wenn diese sich entsprechend weit nach außen vom Abgasführungsgehäuse 14 erstrecken.

An jedes Anschlusselement 44, 46 ist in den Anschlussendbereichen 40, 42 der Anschlussleitungen 36, 38 ein allgemein mit 48, 50 bezeichneter Leiterbereich angebunden, beispielsweise dadurch, dass ein jeweiliges Anschlusselement 44, 46 einen Leitungsdraht 52, 54 des jeweiligen Leitungsbereichs 48, 50 umgreifend gegen diese gepresst wird. In den von den Anschlusselementen 44, 46 weg führenden Leitungsbereichen sind die Leitungsdrähte 52, 54 von einem elektrisch isolierenden Mantel 56, 58 umgeben.

Um bei der Montage der Anschlussleitungen 36, 38 an die beispielsweise zusammen mit der Abgasanlage 10 bereits in ein Fahrzeug integrierte Abgasbehandlungseinheit 12 dafür zu sorgen, dass insbesondere bei Festlegen der Anschlusselemente 44, 46 an den Anschlussstiften 26, 28 die Anschlussleitungen 36, 38 in definierter Positionierung verbleiben, umfasst die Abgasbehandlungsanordnung 12 ein allgemein mit 60 bezeichnetes Anschlussleitungs-Montagehilfselement. Das in den Fig. 2 bis 4 dargestellte Anschlussleitungs-Montagehilfselement 60 umfasst einen aus elektrisch isolierendem Material, beispielsweise Kunststoffmaterial oder dergleichen, vorzugsweise einstückig, also monolithisch, aufgebauten Montagehilfselementenkörper 62. Dieser ist in dem in den Fig. 2 bis 4 dargestellten Ausgestaltungsbeispiel in einem vier Befestigungsabschnitte 64, 66, 68, 70 umfassenden Befestigungsbereich 72 an der Außenseite der Umkleidung 34 festgelegt. Hierfür können Befestigungsorgane 74, wie z. B. Befestigungsniete oder Befestigungsschrauben, eingesetzt werden, welche Befestigungsabschnitte 64, 66, 68, 70 und auch die Umkleidung 34 durchsetzen bzw. in die Umkleidung 34 eingebracht sind.

In dem an die vier nach Art von Füßen ausgebildeten Befestigungsabschnitte 64, 66, 68, 70 anschließenden Bereich weist der Montagehilfselementenkörper 62 in Zuordnung zu jeder der beiden Anschlussleitungen 36, 38 eine Anschlussleitungs-Positionieraussparung 76, 78 auf. Diese sind jeweils in Richtung einer Positionieraussparungs-Längsachse L₁, L₂ langgestreckt und sind sowohl in axialer Richtung, als auch in Richtung von der Umkleidung 34 bzw. vom Abgasführungsgehäuse 14 weg offen und somit als nutartige Einsenkungen ausgebildet. Jede der Anschlussleitungen 36, 38 ist in eine dieser Anschlussleitungs-Positionieraussparungen 76, 78 eingreifend positioniert und ist darin im Wesentlichen quer zur jeweiligen Positionieraussparungs-Längsachse L₁, L₂ und im Wesentlichen auch parallel zu einer Oberfläche der Umkleidung 34 bzw. des Abgasführungsgehäuses 14 gehalten. Die Querabmessung der Anschlussleitungs-Positionieraussparungen 76, 78 kann auf den Durchmesser der Leitungsbereiche 48, 50 der Anschlussleitungen 36, 38 so abgestimmt sein, dass diese in den jeweils zugeordneten Anschlussleitungs-Positionieraussparungen 76, 78 geklemmt sind. Zum Erreichen und Beibehalten einer definierten Positionierung der Anschlussleitungen 36, 38 insbesondere in ihren in Fig. 2 und 3 erkennbaren Anschlussendbereichen 40, 42 bezüglich der Anschlussbereiche 22, 24 bzw. des Abgasführungsgehäuses 14 ist eine derartige Klemmwirkung jedoch nicht zwingend erforderlich.

Durch das Anschlussleitungs-Montagehilfselement 60 werden bei und nach der Montage die Anschlussleitungen 36, 38 in definierter Positionierung bezüglich einander und bezüglich der Abgasbehandlungsanordnung 12 gehalten. Die Gefahr, dass bei bzw. nach der Montage und insbesondere im Betrieb eines Fahrzeugs durch undefinierte Bewegungen der Anschlussleitungen 36, 38 insbesondere in den Anschlussendbereichen 40, 42 Beschädigungen derselben oder ein Kurzschluss auftreten, ist somit ausgeschlossen. Durch das Anschlussleitungs-Montagehilfselement 60 ist nicht nur eine definierte Positionierung der Anschlussendbereiche 40, 42 im Wesentlichen quer zu den Anschlussstiften 26, 28 vorgegeben, sondern auch in der Längsrichtung der Anschlussstifte 26, 28, so dass die Anschlusselemente 44, 46 auch in der für eine korrekte Befestigung an den Anschlussstiften 26, 28 erforderlichen Positionierung in der Längsrichtung derselben gehalten sind.

Eine alternative Ausgestaltungsform einer Abgasbehandlungsanordnung 12 bzw. eines Anschlussleitungs-Montagehilfselements ist in den Fig. 5 bis 6 dargestellt. Bei der in diesen Figuren dargestellten Ausgestaltungsform sind die in dem Montagehilfselementenkörper 62 ausgebildeten Anschlussleitungs-Positionieraussparungen 76, 78 so ausgebildet, dass diese die gesamte Anschlussendbereiche 40, 42 der Anschlussleitungen 36, 38 aufnehmen und die Leitungen 36, 38 im Bereich ihrer Anschlussendbereiche 40, 42 somit im Wesentlichen nicht über die Außenumfangskontur des Montagehilfselementenkörpers 62 hervorstehen. Dies sorgt für einen noch besseren Schutz und insbesondere eine verbesserte Isolierwirkung in denjenigen Bereichen, in welchen die Anschlussleitungen 36, 38 an die Anschlussstifte 26, 28 angeschlossen sind.

Die beiden nebeneinander im Wesentlichen parallel angeordneten und in Richtung von der Umkleidung 34 bzw. dem Abgasführungsgehäuse 14 weg offenen, als nutartige Einsenkungen bereitgestellten Anschlussleitungs-Positionieraussparungen 76, 78 umfassen einen Anschlusselementen-Aufnahmeabschnitt 80, 82, in welchem das Anschlusselement 44, 46 des in einer jeweiligen Anschlussleitungs-Positionieraussparung 76, 78 aufgenommenen Anschlussendbereichs 40, 42 positioniert ist. An dem jeweiligen Anschlusselementen-Aufnahmeabschnitt 80, 82 schließt ein Leitungsbereich-Aufnahmeabschnitt 84, 86 ein, in welchem der an das jeweilige Anschlusselement 44, 46 anschließende Leitungsabschnitt 48, 50 sich erstreckt bzw. im Wesentlichen quer zur jeweiligen Positionieraussparungs-Längsachse L₁, L₂ gehalten ist.

Zur Festlegung des in den Fig. 5 bis 7 dargestellten Anschlussleitungs-Montagehilfselements 60 an der Abgasbehandlungsanordnung 12 umfasst bei dieser Ausgestaltungsform der Befestigungsbereich 72 in Zuordnung zu jedem Anschlussstift 26, 28 eine von diesem durchgriffene Anschlussstift-Durchtrittsöffnung 88, 90. Der Montagehilfselementenkörper 62 wird mit seinem Befestigungsbereich 72 derart auf die Anschlussstifte 26, 28 aufgeschoben, dass diese die jeweils zu einem Anschlusselementen-Aufnahmeabschnitt 80, 82 offenen Anschlussstift-Durchtrittsöffnungen 88, 90 durchsetzen und im Bereich der Anschlusselement-Aufnahmeabschnitte 80, 82 aus dem auf den Ansätzen 30, 32 aufliegenden Montagehilfselementenkörper 62 hervorstehen. Ist der Montagehilfselementenkörper 62 in dieser Weise an den Anschlussbereichen 22, 24 positioniert, können die Anschlussleitungen 36, 38 in die jeweils zugeordneten Anschlussleitungs-Positionieraussparungen 76, 78 eingelegt werden, so dass die Anschlusselemente 44, 46 mit den darin ausgebildeten Öffnungen über die Anschlussstifte 26, 28 geführt werden. Nachfolgend kann auf jeden der Anschlussstifte 26, 28 beispielsweise ein Mutterelement aufgeschraubt werden, um durch dieses das jeweils zugeordnete Anschlusselement 44, 46 gegen den Montagehilfselementenkörper 62 und diesen gegen die Ansätze 30, 32 zu pressen. Auf diese Art und Weise ist der Montagehilfselementenkörper 62 fest an den Anschlussbereichen 22, 24 der Abgasbehandlungsanordnung 12 gehalten und die Anschlussleitungen 36, 38 sind, so wie vorangehend mit Bezug auf die Fig. 2 bis 4 auch beschrieben, in ihren Anschlussendbereichen 40, 42 bezüglich einander und bezüglich der Abgasbehandlungsanordnung 12 definiert gehalten.

Eine weitere Ausgestaltungsform einer Abgasbehandlungsanordnung 12 bzw. eines Anschlussleitungs-Montagehilfselements 60 sind in Fig. 8 und 9 dargestellt. Der Montagehilfselementenkörper 62 entspricht im Wesentlichen dem vorangehend mit Bezug auf die Fig. 5 bis 7 dargestellten Aufbau und weist im Bereich jeder Anschlussleitungs-Positionieraussparung 76, 80 jeweils den Leitungs-Aufnahmeabschnitt 84, 86 sowie den daran jeweils anschließenden Anschlusselementen-Aufnahmeabschnitt 80, 82 auf. Auch bei dieser Ausgestaltungsform sind die Anschlussendbereiche 40, 42 der Anschlussleitungen 36, 38 im Wesentlichen vollständig in der Kontur des Montagehilfselementenkörpers 62 aufgenommen und bereits durch diesen nach außen hin im Wesentlichen vollständig elektrisch isoliert gehalten.

In der in den Fig. 8 und 9 dargestellten Ausgestaltungsform umfasst das Anschlussleitungs-Montagehilfselement 60 ferner einen Montagehilfselementendeckel 92. Dieser ist, ebenso wie der Montagehilfselementenkörper 62, vorzugsweise mit elektrisch isolierendem Material aufgebaut, beispielsweise Kunststoffmaterial, und kann durch eine Mehrzahl von Rastformationen 94, 96 durch Verrastung an Montagehilfselementenkörper 62 festgelegt werden. Wie in Fig. 8 deutlich zu erkennen, ist bei am Montagehilfselementenkörper 62 festgelegtem Montagehilfselementendeckel 92 jede der im Montagehilfselementenkörper 62 ausgebildeten Anschlussleitungs-Positionieraussparungen 76, 78 durch den Montagehilfselementendeckel 92 nach außen im Wesentlichen vollständig abgeschlossen, so dass eine entsprechend vollständige elektrische Isolierung der Anschlussendbereiche 40, 42 und insbesondere ein Schutz derselben gegen äußere Einflüsse, wie z. B. Feuchtigkeit oder dergleichen, erreicht werden kann. Lediglich dort, wo die Leitungsbereiche 48, 50 der Anschlussleitungen 36, 38 aus dem Montagehilfselementenkörper 62 herausgeführt sind, sind die Anschlussleitungs-Positionieraussparungen 76, 78 jeweils in Richtung ihrer Positionieraussparungs-Längsachse offen.

Bei dem erfindungsgemäßen Aufbau einer Abgasbehandlungseinheit bzw. eines Anschlussleitungs-Montagehilfselements für eine Abgasbehandlungsanordnung wird mit baulich einfachen, gleichwohl jedoch robust auszugestaltenden Maßnahmen eine definierte Positionierung der Anschlussendbereiche der Anschlussleitungen für eine Heizeinheit einer Abgasbehandlungsanordnung erreicht. Gleichzeitig können die Anschlussendbereiche der Anschlussleitungen gegeneinander und nach außen hin elektrisch isoliert werden und vor äußeren Einflüssen geschützt werden.

## Patentansprüche

1. Abgasbehandlungsanordnung für eine Abgasanlage einer Brennkraftmaschine, umfassend wenigstens eine elektrisch erregbare Heizeinheit (16) mit einem in einem Abgasführungsgehäuse (14) von Abgas umströmbar angeordneten Heizbereich (20) und zwei das Abgasführungsgehäuse (14) durchsetzende Anschlussbereiche (22, 24) zum Anschluss an außerhalb des Abgasführungsgehäuses (14) verlaufende elektrische Anschlussleitungen (36, 38), ferner umfassend ein mit elektrisch isolierendem Material aufgebautes Anschlussleitungs-Montagehilfselement (60) mit einem Montagehilfselementenkörper (62), **dadurch gekennzeichnet, dass** das bezüglich des Abgasführungsgehäuses (14) festgelegte Anschlussleitungs-Montagehilfselement (60) in dem Montagehilfselementenkörper (62) in Zuordnung zu jeder mit einem der Anschlussbereiche (22, 24) zu verbindenden Anschlussleitung (36, 38) eine Anschlussleitungs-Positionieraussparung (76, 78) zur Aufnahme jeweils einer der mit einem der Anschlussbereiche (22, 24) zu verbindenden Anschlussleitungen (36, 38) aufweist.

2. Abgasbehandlungsanordnung nach Anspruch 1, **dadurch gekennzeichnet, dass** die Anschlussleitungs-Positionieraussparungen (76, 78) mit zueinander im Wesentlichen parallelen Positionieraussparungs-Längsachsen (L₁, L₂) angeordnet sind.

3. Abgasbehandlungsanordnung nach Anspruch 1 oder 2, **dadurch gekennzeichnet, dass** jede Anschlussleitungs-Positionieraussparung (76, 78) eine in Richtung von einer Außenseite des Abgasführungsgehäuses (14) weg offene, nutartige Einsenkung umfasst.

4. Abgasbehandlungsanordnung nach einem der Ansprüche 1-3, **dadurch gekennzeichnet, dass** jede Anschlussleitungs-Positionieraussparung (76, 78) zur im Wesentlichen vollständigen Aufnahme eines mit einem der Anschlussbereiche (22, 24) elektrisch leitend zu verbindenden Anschlussendbereichs (40, 42) einer Anschlussleitung (36, 38) ausgebildet ist.

5. Abgasbehandlungsanordnung nach Anspruch 4, **dadurch gekennzeichnet, dass** jede Anschlussleitungs-Positionieraussparung (76, 78) einen Leitungs-Aufnahmeabschnitt (84, 86) zur Aufnahme eines Leitungsbereichs (48, 50) des Anschlussendbereichs (40, 42) der Anschlussleitung (36, 38) und einen an den Leitungs-Aufnahmeabschnitt (84, 86) anschließenden Anschlusselementen-Aufnahmeabschnitt (80, 82) zur Aufnahme eines an den Leitungsbereich (48, 50) anschließenden und mit einem der Anschlussbereiche (22, 24) elektrisch leitend zu verbindenden Anschlusselements (44, 46) des Anschlussendbereichs (40, 42) der Anschlussleitung (36, 38) umfasst.

6. Abgasbehandlungsanordnung nach Anspruch 5, **dadurch gekennzeichnet, dass** der Anschlusselementen-Aufnahmeabschnitt (80, 82) quer zu der Positionieraussparungs-Längsachse (L₁, L₂) eine größere Abmessung aufweist als der Leitungs-Aufnahmeabschnitt (84, 86).

7. Abgasbehandlungsanordnung nach einem der Ansprüche 1-6, **dadurch gekennzeichnet, dass** das Anschlussleitungs-Montagehilfselement (60) einen Montagehilfselementendeckel (92) umfasst, wobei bei an dem Montagehilfselementenkörper (62) angebrachtem Montagehilfselementendeckel (92) jede Anschlussleitungs-Positionieraussparung (76, 78) im Wesentlichen vollständig abgeschlossen ist oder/und ein in einer jeweiligen Anschlussleitungs-Positionieraussparung (76, 78) positionierter Anschlussendbereich (40, 42) einer Anschlussleitung (36, 38) von dem Anschlussleitungs-Montagehilfselement (60) im Wesentlichen vollständig umschlossen ist.

8. Abgasbehandlungsanordnung nach einem der Ansprüche 1-7, **dadurch gekennzeichnet, dass** an dem Montagehilfselementenkörper (62) ein Befestigungsbereich (72) zur festen Anbringung des Anschlussleitungs-Montagehilfselements (60) vorgesehen ist.

9. Abgasbehandlungsanordnung nach Anspruch 8, **dadurch gekennzeichnet, dass** der Befestigungsbereich (72) eine Mehrzahl von durch Befestigungsorgane (74) an dem Abgasführungsgehäuse (14) oder/und einer das Abgasführungsgehäuse (14) wenigstens bereichsweise umgebenden Umkleidung (34) festgelegten Befestigungsabschnitten (64, 66, 68, 70) umfasst.

10. Abgasbehandlungsanordnung nach Anspruch 8 und Anspruch 5, **dadurch gekennzeichnet, dass** der Befestigungsbereich (72) bei jeder Anschlussleitungs-Positionieraussparung (76, 78) eine zu dem Anschlusselementen-Aufnahmeabschnitt (80, 82) offene und von einem Anschlussstift (26, 28) von einem der Anschlussbereiche (22, 24) durchsetzte Anschlussstift-Durchtrittsöffnung (88, 90) umfasst.

11. Abgasbehandlungsanordnung nach einem der Ansprüche 1-10, **dadurch gekennzeichnet, dass** das Anschlussleitungs-Montagehilfselement (60) mit Kunststoffmaterial aufgebaut ist.

12. Abgasbehandlungsanordnung nach einem der Ansprüche 1-11, **dadurch gekennzeichnet, dass** in einer Abgasströmungsrichtung stromabwärts der wenigstens einen Heizeinheit (16) wenigstens eine Abgasbehandlungseinheit (18), vorzugsweise Katalysator oder/und Partikelfilter, angeordnet ist.

13. Abgasanlage für eine Brennkraftmaschine, umfassend wenigstens eine Abgasbehandlungsanordnung (12) nach einem der Ansprüche 1-12, wobei an jeden Anschlussbereich (22, 24) eine in einer der Anschlussleitungs-Positionieraussparungen (76, 78) des Anschlussleitungs-Montagehilfselements (66) aufgenommene Anschlussleitung (36, 38) angeschlossen ist.

## Claims

1. An exhaust gas treatment arrangement for an exhaust gas system of an internal combustion engine, comprising at least one electrically excitable heating unit (16) having a heating region (20) arranged in an exhaust gas guiding housing (14) such that exhaust gas can flow around it, and two connection regions (22, 24) passing through the exhaust gas guiding housing (14) for connection to electrical connection lines (36, 38) running outside the exhaust gas guiding housing (14), and furthermore comprising a connection line installation aid element (60) constructed with an electrically insulating material and having an installation aid element body (62), **characterized in that** the connection line installation aid element (60) which is fixed with respect to the exhaust gas guiding housing (14) comprises, in the installation aid element body (62), in association to each connection line (36, 38) to be connected to one of the connection regions (22, 24) a connection line positioning recess (76, 78) for receiving respectively one of the connection lines (36, 38) to be connected to one of the connection regions (22, 24).

2. The exhaust gas treatment arrangement as claimed in claim 1, **characterized in that** the connection line positioning recesses (76, 78) are arranged with positioning recess longitudinal axes (L₁, L₂) substantially parallel to one another.

3. The exhaust gas treatment arrangement as claimed in claim 1 or 2, **characterized in that** each connection line positioning recess (76, 78) comprises a groove-like hollow which is open in a direction away from an outer side of the exhaust gas guiding housing (14).

4. The exhaust gas treatment arrangement as claimed in one of claims 1-3, **characterized in that** each connection line positioning recess (76, 78) is designed for substantially completely receiving a connection end region (40, 42) of a connection line (36, 38), which connection end region is to be electrically conductively connected to one of the connection regions (22, 24).

5. The exhaust gas treatment arrangement as claimed in claim 4, **characterized in that** each connection line positioning recess (76, 78) comprises a line receiving portion (84, 86) for receiving a line region (48, 50) of the connection end region (40, 42) of the connection line (36, 38) and a connection element receiving portion (80, 82) adjoining the line receiving portion (84, 86) for receiving a connection element (44, 46) of the connection end region (40, 42) of the connection line (36, 38), which connection element (44, 46) adjoins the line region (48, 50) and is to be electrically conductively connected to one of the connection regions (22, 24).

6. The exhaust gas treatment arrangement as claimed in claim 5, **characterized in that** the connection element receiving portion (80, 82) has a larger dimension transversely with respect to the positioning recess longitudinal axis (L₁, L₂) than the line receiving portion (84, 86).

7. The exhaust gas treatment arrangement as claimed in one of claims 1-6, **characterized in that** the connection line installation aid element (60) comprises an installation aid element cover (92), wherein each connection line positioning recess (76, 78) is substantially completely closed when the installation aid element cover (92) is attached to the installation aid element body (62), or/and a connection end region (40, 42) of a connection line (36, 38) positioned in a respective connection line positioning recess (76, 78), is substantially completely surrounded by the connection line installation aid element (60).

8. The exhaust gas treatment arrangement as claimed in one of claims 1-7, **characterized in that** a fastening region (72) for fixedly attaching the connection line installation aid element (60) is provided on the installation aid element body (62).

9. The exhaust gas treatment arrangement as claimed in claim 8, **characterized in that** the fastening region (72) comprises a plurality of fastening portions (64, 66, 68, 70) which are fixed by fastening members (74) to the exhaust gas guiding housing (14) or/and to a casing (34) surrounding the exhaust gas guiding housing (14) at least in regions.

10. The exhaust gas treatment arrangement as claimed in claim 8 and claim 5, **characterized in that** the fastening region (72) for each connection line positioning recess (76, 78) comprises a connection pin passage opening (88, 90) which is open to the connection element receiving portion (80, 82) and through which a connection pin (26, 28) from one of the connection regions (22, 24) passes.

11. The exhaust gas treatment arrangement as claimed in one of claims 1-10, **characterized in that** the connection line installation aid element (60) is constructed with plastics material.

12. The exhaust gas treatment arrangement as claimed in one of claims 1-11, **characterized in that** at least one exhaust gas treatment unit (18), preferably catalytic converter or/and particle filter, is arranged downstream of the at least one heating unit (16) in an exhaust gas flow direction.

13. An exhaust gas system for an internal combustion engine, comprising at least one exhaust gas treatment arrangement (12) as claimed in one of claims 1-12, wherein a connection line (36, 38) received in a connection line positioning recess (76, 78) of the connection line installation aid element (66) is connected to each connection region (22, 24).

## Revendications

1. Un dispositif de traitement des gaz d'échappement pour un système d'échappement d'un moteur à combustion interne, comprenant au moins une unité de chauffage (16) pouvant être excitée électriquement, comportant une zone de chauffage (20) disposée dans un boîtier de guidage des gaz d'échappement (14) de telle sorte que les gaz d'échappement puissent s'écouler autour de celle-ci, et deux zones de raccordement (22, 24) traversant le boîtier de guidage des gaz d'échappement (14) pour le raccordement à des lignes de raccordement électrique (36, 38) s'étendant à l'extérieur du boîtier de guidage des gaz d'échappement (14), et comprenant en outre un élément auxiliaire de montage de ligne de raccordement (60) réalisé en un matériau électriquement isolant et comportant un corps d'élément auxiliaire de montage (62), **caractérisé en ce que** l'élément auxiliaire de montage de ligne de raccordement (60) qui est fixé par rapport au boîtier de guidage des gaz d'échappement (14) comprend, dans le corps d'élément auxiliaire de montage (62), en association avec chaque ligne de raccordement (36, 38) à raccorder à l'une des zones de raccordement (22, 24), un évidement de positionnement de ligne de raccordement (76, 78) destiné à recevoir respectivement l'une des lignes de raccordement (36, 38) à raccorder à l'une des zones de raccordement (22, 24).

2. Le dispositif de traitement des gaz d'échappement selon la revendication 1, **caractérisé en ce que** les évidements de positionnement de ligne de raccordement (76, 78) sont disposés avec des axes longitudinaux (L₁, L₂) sensiblement parallèles entre eux.

3. Le dispositif de traitement des gaz d'échappement selon la revendication 1 ou 2, **caractérisé en ce que** chaque évidement de positionnement de ligne de raccordement (76, 78) comprend une cavité en forme de rainure qui est ouverte dans une direction s'éloignant d'un côté extérieur du boîtier de guidage des gaz d'échappement (14).

4. Le dispositif de traitement des gaz d'échappement selon l'une des revendications 1 à 3,
**caractérisé en ce que** chaque évidement de positionnement de ligne de raccordement (76, 78) est conçu pour recevoir sensiblement complètement une zone d'extrémité de raccordement (40, 42) d'une ligne de raccordement (36, 38), laquelle zone d'extrémité de raccordement doit être reliée de manière électriquement conductrice à l'une des zones de raccordement (22, 24).

5. Le dispositif de traitement des gaz d'échappement selon la revendication 4, **caractérisé en ce que** chaque évidement de positionnement de ligne de raccordement (76, 78) comprend une partie de réception de ligne (84, 86) destinée à recevoir une zone de ligne (48, 50) de la zone d'extrémité de raccordement (40, 42) de la ligne de raccordement (36, 38) et une partie de réception d'élément de raccordement (80, 82) adjacente à la partie de réception de ligne (84, 86) pour recevoir un élément de raccordement (44, 46) de la zone d'extrémité de raccordement (40, 42) de la ligne de raccordement (36, 38), lequel élément de raccordement (44, 46) est adjacent à la zone de ligne (48, 50) et doit être relié de manière électriquement conductrice à l'une des zones de raccordement (22, 24).

6. Le dispositif de traitement des gaz d'échappement selon la revendication 5, **caractérisé en ce que** la partie de réception d'élément de raccordement (80, 82) présente une dimension transversale par rapport à l'axe longitudinal (L₁, L₂) de l'évidement de positionnement qui est plus grande que celle de la partie de réception de ligne (84, 86).

7. Le dispositif de traitement des gaz d'échappement selon l'une des revendications 1 à 6,
**caractérisé en ce que** l'élément auxiliaire de montage de ligne de raccordement (60) comprend un couvercle d'élément auxiliaire de montage (92), dans lequel chaque évidement de positionnement de ligne de raccordement (76, 78) est sensiblement complètement fermé lorsque le couvercle d'élément auxiliaire de montage (92) est fixé au corps d'élément auxiliaire de montage (62), ou/et une zone d'extrémité de raccordement (40, 42) d'une ligne de raccordement (36, 38) positionnée dans un évidement de positionnement de ligne de raccordement (76, 78) respectif, est entourée de manière sensiblement complète par l'élément auxiliaire de montage de ligne de raccordement (60).

8. Le dispositif de traitement des gaz d'échappement selon l'une des revendications 1 à 7,
**caractérisé en ce qu'**une zone de fixation (72) pour fixer de manière fixe l'élément auxiliaire de montage de ligne de raccordement (60) est prévue sur le corps d'élément auxiliaire de montage (62).

9. Le dispositif de traitement des gaz d'échappement selon la revendication 8, **caractérisé en ce que** la zone de fixation (72) comprend une pluralité de parties de fixation (64, 66, 68, 70) qui sont fixées par des éléments de fixation (74) au boîtier de guidage des gaz d'échappement (14) et/ou à un boîtier (34) entourant le boîtier de guidage des gaz d'échappement (14) au moins dans certaines zones.

10. Le dispositif de traitement des gaz d'échappement selon la revendication 8 et la revendication 5,
**caractérisé en ce que** la zone de fixation (72) pour chaque évidement de positionnement de ligne de raccordement (76, 78) comprend une ouverture de passage de goupille de raccordement (88, 90) qui est ouverte vers la partie de réception d'élément de raccordement (80, 82) et à travers laquelle une goupille de raccordement (26, 28) provenant de l'une des zones de raccordement (22, 24) passe.

11. Le dispositif de traitement des gaz d'échappement selon l'une des revendications 1 à 10,
**caractérisé en ce que** l'élément auxiliaire de montage de ligne de raccordement (60) est réalisé en matière plastique.

12. Le dispositif de traitement des gaz d'échappement selon l'une des revendications 1 à 11,
**caractérisé en ce qu'**au moins une unité de traitement des gaz d'échappement (18), de préférence un catalyseur et/ou un filtre à particules, est disposée en aval de la au moins une unité de chauffage (16) dans un sens d'écoulement des gaz d'échappement.

13. Un système d'échappement pour un moteur à combustion interne, comprenant au moins un dispositif de traitement des gaz d'échappement (12) selon l'une des revendications 1 à 12, dans lequel une ligne de raccordement (36, 38) reçue dans un évidement de positionnement de ligne de raccordement (76, 78) de l'élément auxiliaire de montage de ligne de raccordement (66) est raccordée à chaque zone de raccordement (22, 24).
